# FASCICULE DE BREVET EUROPEEN

(11) **EP 0 315 544 B1**
(45) Date de publication et mention de la délivrance du brevet: **29.07.1992**
(21) Numéro de dépôt: 88402775.6
(22) Date de dépôt: 04.11.1988
(51) Int. Cl.: E05B 9/08

(54) **Fourchette de fixation d'un barillet de serrure**
Klauenförmiger Befestigungsklipp
Forked retaining clip for a cylinder lock

(30) Priorité: 06.11.1987 FR 8715752
(43) Date de publication de la demande: 10.05.1989
(73) Titulaire: Neyret, Guy, F-69340 Francheville (FR)
(72) Inventeur: Neyret, Guy, F-69340 Francheville (FR)
(74) Mandataire: Dawidowicz, Armand

(56) Documents cités:
- US-A- 2 549 724
- US-A- 2 948 141

## Description

L'invention concerne une pièce de fixation d'un barillet de serrure, en particulier mais non exclusivement pour les portes de véhicules automobiles, du type comprenant une fourchette destinée à être placée sous la tête du barillet et à la maintenir plaquée contre un panneau de fixation au moyen d'ailes d'appui sur le panneau de fixation.

Avec une telle pièce connue par exemple par US-A-2.948.141, un outil placé dans le canal de clé du barillet permet de le faire osciller de sorte que, par mouvements alternés successifs, il est possible de faire ramper la fourchette et d'extraire le barillet, ce qui donne accès à la serrure.

La présente invention vise à fournir une nouvelle pièce de fixation interdisant de donner au barillet de tels mouvements successifs d'oscillation.

A cet effet, la pièce selon l'invention est caractérisée par le fait qu'elle comprend une seconde fourchette d'une seule pièce avec la première fourchette et coopérant avec l'extrémité du barillet opposée à la tête, les deux fourchettes étant parallèles et de même sens et étant reliées par au moins une paroi de raccord qui forme avec elles un ensemble extrêmement rigide, arc-bouté sur le panneau de fixation de sorte qu'il est pratiquement impossible de faire osciller le barillet. Le barillet ne pouvant plus être soumis à des oscillations, il n'est plus possible de transmettre de telles oscillations à la pièce de fixation pour la faire ramper et libérer le barillet.

Dans une forme de réalisation, les ailes latérales sont formées dans le prolongement de la première fourchette. Dans une variante, les ailes latérales sont formées aux extrémités de bras dépassant de la seconde fourchette.

Selon une forme de réalisation de l'invention, les deux fourchettes sont reliées par une paroi raccordant leurs têtes.

Selon une variante, les deux fourchettes sont reliées par des parois latérales.

L'invention sera bien comprise à la lecture de la description suivante faite en se référant au dessin annexé dans lequel:
- la figure 1 est une vue schématique en perspective d'une fourchette selon un exemple de réalisation de l'invention,
- la figure 2 est une vue schématique en élévation latérale de la fourchette de la figure 1 après montage sur un panneau,
- les figures 3,5 et 6 sont des vues schématiques en perspective de variantes de la fourchette selon l'invention, et
- la figure 4 est analogue à la figure 2, pour la fourchette de la figure 3.

Dans l'exemple de réalisation des figures 1 et 2, la fourchette 1 est prolongée latéralement par deux ailes 2 alors que sa tête , opposée à la fente 3, est prolongée par une paroi 4 orthogonale, elle-même adjacente à une seconde fourchette 5 parallèle à la fourchette 1 et de même sens.

Au montage ( figure 2 ), la fourchette 1 est logée dans une fente périphérique 6 du barillet 7, contre le panneau de fixation 8 sur lequel est en appui la tête 9 du barillet 7. Un joint élastique 10 est également logé dans la fente 6. Les ailes 2 de la fourchette 1 sont ondulées longitudinalement de manière que la fourchette 1 comporte des patins d'appui et exerce sur le barillet 7 une force dirigée vers l'intérieur, de sorte que la tête 9 du barillet 7 est comprimée contre la face externe du panneau 8.

La seconde fourchette 5 entoure l'extrémité 11 du barillet 7. L'ensemble formé par les deux fourchettes 1 et 5 en appui sur le barillet 7 et reliées entre elles par la paroi 4 est très rigide et arc-bouté sur le panneau 8, de sorte qu'il est pratiquement impossible de faire osciller le barillet 7.

Dans la forme de réalisation des figures 3 et 4,où les mêmes références désignent les mêmes éléments qu'aux figures 1 et 2, les ailes d'appui 2 sont planes et sont reliées chacune à la seconde fourchette 5 par une paroi inclinée 12. C'est l'articulation des parois 12 sur la fourchette 5 qui fournit la force élastique d'appui des ailes 2 contre la face intérieure du panneau 8.

Dans les variantes des figures 5 et 6, la fourchette 5 est reliée directement à l'extrémité de chacune des ailes 2 par des parois inclinées 13, les ailes 2 étant ondulées transversalement. L'ensemble a une section longitudinale trapézoïdale.

Les formes de réalisation des figures 1 à 5 concernent des pièces en métal découpé et plié, qui peut être soudé dans le cas de la figure 5.

La forme de réalisation de la figure 6 concerne une pièce fermée moulée en matière synthétique ou en alliage métallique, par exemple à base de zinc ou d'aluminium. On peut prévoir dans ce cas de munir les ailes 2 de patins d'appui 14.

## Revendications

1. Pièce de fixation d'un barillet (7) de serrure , du type comprenant une fourchette (1), destinée à être placée sous la tête (9) du barillet (7) et à la maintenir plaquée contre un panneau de fixation (8) au moyen d'ailes d'appui (2) sur le panneau de fixation (8),
caractérisée par le fait qu'elle comprend une seconde fourchette (5) d'une seule pièce avec la première fourchette (1) et coopérant avec l'extrémité (11) du barillet (7) opposée à la tête (9), les deux fourchettes (1,5) étant parallèles et de même sens et étant reliées par au moins une paroi de raccord (4,12,13) qui forme avec elles un ensemble extrêmement rigide, arc-bouté sur le panneau de fixation (8) de sorte qu'il est pratiquement impossible de faire osciller le barillet (7).

2. Pièce de fixation selon la revendication 1,
caractérisée par le fait que les ailes latérales (2) sont formées dans le prolongement de la première fourchette (1).

3. Pièce de fixation selon l'une des revendications 1 et 2,
caractérisée par le fait que les ailes latérales (2) sont formées aux extrémités de bras (12) dépassant de la seconde fourchette (5).

4. Pièce de fixation selon la revendication 2,
caractérisée par le fait que les deux fourchettes (1,5) sont reliées par une paroi (4) raccordant leurs têtes.

5. Pièce de fixation selon la revendication 1,
caractérisée par le fait que les deux fourchettes (1,5) sont reliées par des parois latérales (13).

6. Pièce de fixation selon la revendication 5,
caractérisée par le fait que les parois latérales (13) sont reliées aux extrémités libres des ailes (2).

7. Pièce de fixation selon l'une des revendications 1 à 6,
caractérisée par le fait que les ailes (2) sont ondulées transversalement ou longitudinalement.

8. Pièce de fixation selon l'une des revendications 1 à 7,
caractérisée par le fait qu'elle est constituée d'une pièce métallique découpée et pliée, éventuellement soudée.

9. Pièce de fixation selon l'une des revendications 1 à 7,
caractérisée par le fait qu'elle est constituée d'une pièce moulée en matière synthétique ou en métal.

10. Pièce de fixation selon l'une des revendications 1 à 9,
caractérisée par le fait que les ailes (2) comportent des patins d'appui (14).

## Claims

1. Fitting piece for a barrel (7) of a lock, of the type including a fork (1) intended to be placed under the head (9) of the barrel (7) and to maintain it laid against a fixation panel (8) by means of support wings (2) on the fixation panel (8),
characterized by the fact that it includes a second fork (5) in one piece with the first fork (1) and co-operating with the end (11) of barrel (7) opposite to the head (9), both forks (1, 5) being parallel and of same direction and being connected by at least one joining wall (4, 12, 13) which forms with them an extremly rigid unity abuting against the fixation panel (8) in such a way that it is practically impossible to make the barrel (7) oscillate.

2. Fitting piece according to claim 1,
characterized by the fact that the lateral wings (2) are formed in prolongation of the first fork (1).

3. Fitting piece according to one of claims 1 and 2,
characterized by the fact that the lateral wings (2) are formed at the ends of the arm (12) protruding from the second fork (5).

4. Fitting piece according to claim 2,
characterized by the fact that both forks (1, 5) are connected by a wall (4) linking their heads.

5. Fitting piece according to claim 1,
characterized by the fact that both forks (1, 5) are connected by lateral walls (13).

6. Fitting piece according to claim 5,
characterized by the fact that the lateral walls (13) are connected to the free ends of the wings (2).

7. Fitting piece according to one of claims 1 to 6,
characterized by the fact that the wings (2) are ondulated transversally or longitudinally.

8. Fitting piece according to one of claims 1 to 7,
characterized by the fact that it is formed from a cutted and folded piece, optionally welded.

9. Fitting piece according to one of claims 1 to 7,
characterized by the fact that it is formed from a moulded piece of synthetic material or metal.

10. Fitting piece according to one of claims 1 to 9,
characterized by the fact that the wings (2) include supporting shoes (14).

## Patentansprüche

1. Teil zur Befestigung eines Schloßzylinders (7), enthaltend eine Gabel (1), die dazu bestimmt ist, unter dem Kopf (9) des Zylinders (7) angebracht zu werden und ihn mit Hilfe von Stützflügeln (2) an der Befestigungsplatte (8) gegen die Befestigungsplatte (8) zu drücken,
dadurch gekennzeichnet, daß es eine zweite Gabel (5) enthält, die aus einem Stück mit der ersten Gabel (1) besteht und mit dem dem Kopf gegenüberliegenden Ende (11) des Zylinders (7) zusammenwirkt, wobei die beiden Gabeln (1, 5) parallel zueinander und in der gleichen Richtung verlaufen und durch wenigstens eine Verbindungeswand (4, 12, 13) miteinander verbunden sind, die damit eine starre, mit der Befestigungsplatte (8) verstrebte Einheit bildet, so daß der Zylinder (7) praktisch nicht hin- und herbewegt werden kann.

2. Befestigungsteil nach Anspruch 1,
dadurch gekennzeichnet, daß die Seitenflügel (2) in der Verlängerung der ersten Gabel (1) ausgebildet sind.

3. Befestigungsteil nach einem der Ansprüche 1 und 2,
dadurch gekennzeichnet, daß die Seitenflügel an den Enden von Armen (12) ausgebildet sind, die über die zweite Gabel (5) hinausragen

4. Befestigungsteil nach Anspruch 2,
dadurch gekennzeichnet, daß die beiden Gabeln (1, 5) an den Köpfen durch eine Wand (4) miteinander verbunden sind.

5. Befestigungsteil nach Anspruch 1,
dadurch gekennzeichnet, daß die beiden Gabeln (1,5) durch Seitenwände (13) miteinander verbunden sind.

6. Befestigungsteil nach Anspruch 5,
dadurch gekennzeichnet, daß die Seitenwände (13) mit den freien Enden der Flügel (2) verbunden sind.

7. Befestigungsteil nach einem der Ansprüche 1 bis 6,
dadurch gekennzeichnet, daß die Flügel (2) in Quer- oder Längsrichtung gewellt sind.

8. Befestigungsteil nach einem der Ansprüche 1 bis 7,
dadurch gekennzeichnet, daß es aus einem ausgestanzten und umgebogenen, eventuell geschweißten Metallstück besteht.

9. Befestigungsteil nach einem der Ansprüche 1 bis 7,
dadurch gekennzeichnet, daß es aus einem Kunststoff- oder Metall-Preßteil besteht.

10. Befestigungsteil nach einem der Ansprüche 1 bis 9,
dadurch gekennzeichnet, daß die Flügel (2) Stützelemente (4) aufweisen.
